# FASCICULE DE BREVET EUROPEEN

(11) **EP 1 397 572 B1**
(45) Date de publication et mention de la délivrance du brevet: **31.08.2005**
(21) Numéro de dépôt: 02751281.3
(22) Date de dépôt: 20.06.2002
(51) Int. Cl.: E05B 17/00, E05C 19/18, E05B 65/12

(54) **DISPOSITIF D'ECARTEMENT ET DE VERROUILLAGE PROVISOIRE D'UN OUVRANT SUR UNE CAISSE DE VEHICULE AUTOMOBILE**
VORRICHTUNG FÜR PROVISORISCHE FESTSTELLUNG BZW. VERRIEGELUNG EINER FAHRZEUGSTÜR RELATIV ZUR KAROSSERIE
PHARMACEUTICAL FORMULATION HAVING A MASKED TASTE AND METHOD FOR THE PRODUCTION THEREOF

(30) Priorité: 22.06.2001 FR 0108291; 18.12.2001 FR 0116418
(43) Date de publication de la demande: 17.03.2004
(73) Titulaire: Exsto Thermoplastiques, 26100 Romans sur Isere (FR)
(72) Inventeur: CORRIGNAN, Didier, F-26300 Alixan (FR)
(74) Mandataire: Myon, Gérard Jean-Pierre
(86) Numéro de dépôt international: PCT/FR2002/002155
(87) Numéro de publication internationale: WO 2003/004804

(56) Documents cités:
- EP-A- 0 545 797
- DE-A- 3 835 810
- FR-A- 2 773 838

## Description

L'invention a trait à un dispositif d'écartement et de verrouillage provisoire d'un ouvrant sur une caisse de véhicule automobile. L'invention a également trait à un procédé de fabrication d'un tel dispositif.

Au sens de la présente invention, un ouvrant de véhicule automobile est une partie de sa carrosserie qui est mobile par rapport à la caisse du véhicule. Un tel ouvrant peut être une porte latérale, un capot, un hayon ou un volet arrière de véhicule automobile.

Dans le domaine de la fabrication de véhicules automobiles, il est connu d'utiliser une pièce en matière plastique pour maintenir un ouvrant de véhicule automobile dans une position proche de sa position fermée, afin de permettre un convoyage du véhicule sur la chaîne de fabrication ainsi que le revêtement des parties externes de la carrosserie. Lorsqu'il convient de revêtir l'intérieur de la caisse et des ouvrants du véhicule, ces ouvrants sont manipulés pour permettre l'accès au volume intérieur du véhicule. Les pièces en matière plastique doivent permettre d'immobiliser les ouvrants au voisinage de leur position de fermeture sur la caisse, c'est-à-dire dans une configuration où la face externe de l'ouvrant affleure la surface externe de la caisse à quelques millimètres près. Une pièce du type précité est connue, par exemple, de FR-A-2 773 838.

Les ouvrants de véhicules automobiles sont destinés à être équipés de matériels annexes, tels que des vitres, des systèmes de motorisation de vitre, des haut-parleurs, des poignées, et des habillages intérieurs. Les charnières d'articulation des différents ouvrants sur la caisse du véhicule sont dimensionnées en fonction du poids de chaque ouvrant équipé de ces matériels. Or, les pièces d'écartement sus-mentionnées sont utilisées lors d'étapes de fabrication du véhicule dans lesquelles les ouvrants ne sont pas équipés de ces matériels, d'où un défaut d'alignement entre la zone prévue sur la caisse pour la réception de la gâche et le logement prévu dans l'ouvrant pour la mise en place de la serrure. Il en résulte des défauts d'alignement de l'ouvrant par rapport à la caisse, notamment lors des opérations de peinturage du véhicule.

Ainsi, avec un dispositif de l'art antérieur la pièce en matière plastique peut venir en appui, par une zone anguleuse, contre le bord du logement prévu dans l'ouvrant, ce qui induit un impact sur ce bord lorsque l'opérateur ou un robot manipulateur pousse l'ouvrant vers sa position de quasi-fermeture. Ceci a pour conséquence que ce bord peut être marqué ou abîmé, ce qui crée un défaut d'aspect sur le véhicule, voire gêne la mise en place ultérieure de la serrure dans son logement ou favorise la corrosion.

Une augmentation des tolérances de fabrication des pièces connues ne permet pas de résoudre ce problème car la dispersion des positions des ouvrants peut être relativement importante et car une telle pièce doit pouvoir être montée sur les deux côtés d'un véhicule.

C'est à ces inconvénients qu'entend plus particulièrement remédier l'invention en proposant un dispositif de verrouillage provisoire qui ne risque pas d'endommager l'ouvrant dans sa zone de contact avec le dispositif.

Dans cet esprit, l'invention concerne un dispositif d'écartement et de verrouillage provisoire d'un ouvrant sur une caisse de véhicule automobile, ce dispositif permettant de maintenir cet ouvrant au voisinage d'une position de fermeture par rapport à la caisse et comprenant un corps destiné à être immobilisé sur cette caisse, au niveau d'une zone de fixation d'une gâche, alors que ce dispositif est apte à interagir au moyen d'un bec avec un bord d'un logement de réception d'une serrure ménagé dans l'ouvrant, afin de verrouiller cet ouvrant dans la position précitée. Ce dispositif est caractérisé en ce que le corps est équipé d'un patin mobile par rapport au corps, ce patin étant apte à venir en appui contre un bord du logement précité.

La position de ce patin par rapport à ce corps dépend des conditions d'appui du patin contre le bord précité. Ainsi, on obtient un auto-positionnement du patin par rapport au corps principal du dispositif, ce qui permet d'éviter un appui trop marqué de ce patin contre le bord du logement prévu dans l'ouvrant. En d'autres termes, les mouvements du patin permettent d'adapter l'emplacement de la zone de contact entre le dispositif et l'ouvrant, en fonction de la hauteur de l'ouvrant par rapport à la caisse.

Selon des aspects avantageux mais non obligatoires de l'invention, le dispositif incorpore une ou plusieurs des caractéristiques suivantes :
- Le patin forme une surface de contact avec le bord précité du logement ménagé dans l'ouvrant, cette surface étant telle qu'elle peut venir en appui contre ce bord sans en dégrader la géométrie. Cette surface peut être convexe en ayant globalement une forme de secteur de cylindre. Dans ce cas, le rayon de courbure de cette surface est avantageusement sensiblement égal au rayon de courbure de la partie du bord contre laquelle le patin est prévu pour venir en appui.
- Le patin comprend une branche apte à coulisser dans une ouverture de forme correspondante prévue dans une partie du corps principal. Cette branche est avantageusement pourvue d'un moyen d'arrêt, apte à empêcher une extraction de la branche par rapport à cette ouverture. En outre, des pontets sécables peuvent relier le patin au corps principal avant l'introduction de la branche du patin dans l'ouverture du corps
- Le patin est freiné mécaniquement dans son mouvement par rapport au corps. Par exemple, le patin peut être pourvu de nervures prévues pour être écrasées lors de l'introduction de la branche du patin dans l'ouverture du corps, ces nervures étant aptes à frotter contre le bord interne de l'ouverture.

Les dispositifs d'écartement en matière plastique sont utilisés sur les chaînes de fabrication de véhicule automobile dans des conditions de température pouvant altérer leurs propriétés mécaniques. En effet, ces pièces sont généralement réalisées en polyamide et supportent mal des élévations de température supérieure à 50°C. Or, les carrosseries de véhicule automobile sont soumises, après application d'un produit de revêtement de type peinture ou vernis, à des opérations de séchage dans des tunnels où règnent des températures relativement élevées, de l'ordre de 180°C. Dans ces conditions, ces dispositifs connus ont tendance à se dégrader, ce qui diminue leurs propriétés élastiques qui sont utilisées pour obtenir un positionnement efficace d'un bec de verrouillage par rapport à un ouvrant.

C'est à ces inconvénients qu'entend également remédier l'invention en proposant un dispositif de verrouillage provisoire qui reste efficace, y compris après un ou plusieurs passages dans une zone à température relativement élevée.

Dans cet esprit, l'invention concerne un dispositif d'écartement et de verrouillage provisoire d'un ouvrant sur une caisse de véhicule automobile, ce dispositif permettant de maintenir cet ouvrant au voisinage d'une position de fermeture par rapport à la caisse et comprenant un corps destiné à être immobilisé sur cette caisse, au niveau d'une zone de fixation d'une gâche, alors que ce dispositif comprend un bec apte à interagir avec un bord d'un logement de réception d'une serrure ménagé dans l'ouvrant, afin de verrouiller cet ouvrant dans la position précitée. Ce dispositif caractérisé en ce que le corps et le bec précités sont reliés par une languette élastique réalisée dans un matériau différent de celui du corps et dont les propriétés mécaniques ne sont pas sensiblement altérées à une température de l'ordre de 80°C.

Grâce à l'invention, les propriétés élastiques de la languette permettent un positionnement efficace du bec, y compris lorsque ce dispositif est monté sur un véhicule transitant dans une zone à température relativement élevée en sortie d'un tunnel de séchage où la température est de l'ordre de 80°C, c'est-à-dire inférieur à la température dans le tunnel, mais où le dispositif doit assurer le verrouillage de l'ouvrant.

Le dispositif peut, en outre, incorporer une ou plusieurs des caractéristiques suivantes :
- la languette est en matériau composite et comprend des fibres de verre ;
- la languette est métallique, par exemple en acier à ressort ;
- une partie du corps est surmoulée sur la languette ;
- le bec est surmoulé sur la languette. Dans ce cas, on peut prévoir que la languette est pourvue d'une ouverture d'ancrage du bec.

L'invention concerne également un procédé de fabrication d'un dispositif de verrouillage provisoire tel que précédemment décrit, qui consiste à mouler de façon monobloc le corps et le patin précités, ce corps et ce patin étant reliés par des pontets sécables. Grâce à ce procédé, le dispositif formé du corps et du patin peut être manipulé de façon unitaire avant sa mise en place sur la caisse d'un véhicule. Il suffit à l'opérateur d'exercer un effort d'introduction de la branche du patin dans l'ouverture du corps pour amener le patin dans une configuration où sa position par rapport au corps peut être ajustée par la simple fermeture de l'ouvrant par rapport à la caisse.

L'invention sera mieux comprise et d'autres avantages de celle-ci apparaîtront plus clairement à la lumière de la description qui va suivre d'un mode de réalisation d'un dispositif de verrouillage provisoire conforme à son principe et de son procédé de fabrication, donnée uniquement à titre d'exemple et faite en référence aux dessins annexés dans lesquels :
- la figure 1 est une vue en perspective, en sortie de moulage et avec arrachements partiels, d'un dispositif conforme à l'invention représenté au-dessus de sa zone de fixation sur une caisse de véhicule;
- la figure 2 est une vue de côté du dispositif de la figure 1 seul, dans le sens de la flèche F₁ à la figure 1 ;
- la figure 3 est une vue de côté du dispositif de la figure 1 seul, dans le sens de la flèche F₂ à la figure 1 ;
- la figure 4 est une vue de dessous du dispositif des figures 1 à 3 ;
- la figure 5 est une vue en perspective du dispositif des figures 1 à 4 monté sur la caisse d'un véhicule automobile ;
- la figure 6 est une vue d'une partie d'une porte de véhicule automobile, vue par la tranche, et du patin du dispositif des figures 1 à 5, le corps auquel il est associé étant représenté en traits mixtes ;
- la figure 7 est une vue analogue à la figure 4 lorsque le patin est en place sur le corps du dispositif, le patin étant représenté, respectivement en traits pleins et en traits mixtes, dans deux positions de sa course et
- la figure 8 est une coupe à plus grande échelle selon la ligne VIII-VIII à la figure 2

Le dispositif 10 représenté sur les figures comprend un corps 11 monobloc en matière plastique, par exemple en polyamide 6-6 résistant à des températures élevées, telles que celles auxquelles est exposée une caisse de véhicule lors de la cuisson d'une couche de peinture.

Le corps 11 comprend une semelle 12 à partir de laquelle s'étend un pion 13 destiné à pénétrer dans un orifice O prévu dans une zone Z de la caisse C du véhicule. La semelle 12 est équipée, sur sa face 12a destinée à être tournée vers la caisse C, de bosses 14 permettant de maintenir entre la semelle 12 et la caisse C un espace pour le bain de cataphorèse.

La semelle 12 est également percée d'un orifice 15 dans lequel est prévue une vis 16 qui est reliée à la semelle 12 grâce à des pontets sécables 17.

La vis 16 est prévue pour être insérée dans un taraudage T ménagé dans la zone Z.

Ainsi, le pion 13 et la vis 16 permettent d'immobiliser le corps 11 du dispositif 10 sur la zone Z de la caisse C d'un véhicule.

Le corps 11 comprend également une structure en forme d'arche 18 à partir de laquelle s'étend une languette 19 pourvue d'un bec 20 destiné à coopérer avec un bord d'un logement prévu dans une porte P du véhicule.

La languette 19 et le bec 20 permettent de verrouiller la porte P dans une configuration proche de la position fermée sur la caisse C. Cette configuration est utilisée pour l'application de produits de revêtement sur la surface extérieure de la porte P.

La languette 19 est réalisée en acier à ressort et est surmoulée à l'intérieur de l'arche 18 du corps 11, ainsi que cela ressort plus particulièrement de la figure 8. La languette 9 est ainsi immobilisée par son extrémité inférieure 19b dans l'arche 18.

A proximité de son extrémité supérieure 19c, la languette 19 est pourvue d'un orifice 19a dans lequel est introduit un talon 20a du bec 20. En pratique, le bec 20 est surmoulé sur la languette 19, ce qui assure son immobilisation ferme sur celle-ci.

On note que le surmoulage de l'arche 18 autour de l'extrémité 19b de la languette 19 et du talon 20 dans l'ouverture 19a peut avoir lieu simultanément lors du moulage du dispositif 10 dans son ensemble, la languette 19 étant alors correctement positionnée dans le moule correspondant.

L'utilisation d'un matériau différent pour réaliser la languette 19 permet de choisir ce matériau principalement en fonction de la souplesse recherchée pour cette languette, cette souplesse pouvant être variable en fonction du type de carrosserie à équiper et, notamment de l'inertie des ouvrants à verrouiller provisoirement. Ainsi, le choix de certains types d'acier permet d'obtenir une rigidité importante de la languette 19 ou, au contraire, une grande souplesse. Cette caractéristique de rigidité ou de souplesse de la languette 19 n'évolue pas en fonction du temps, même si le dispositif 10 dans son ensemble est soumis à une température de l'ordre de 180°C, lorsqu'il passe dans un tunnel de séchage, et de 80°C, lorsqu'il doit travailler pour verrouiller l'ouvrant.

Selon une variante non représentée de l'invention, il est possible de prévoir que la languette 19 est réalisée dans un matériau composite comprenant des fibres de verre qui sont également stables aux températures envisagées.

Selon une variante de l'invention, le dispositif 10 est réalisé totalement en matière plastique et monobloc, la languette 19 reliant le corps 11 au bec 20 étant alors en matière plastique. Cette variante est particulièrement attractive sur le plan économique.

La porte P peut être libérée par rapport au dispositif 10 en exerçant sur la languette un effort E de déplacement du bec 20, cet effort tendant à pousser le bec 20 vers la gauche sur la figure 3.

L'arche 18 se prolonge par une saillie 22 dans laquelle est ménagée une ouverture 23 de section globalement rectangulaire.

La saillie 22 est reliée par deux pontets sécables, 24 et 25, à un patin ou étrier 30 globalement en forme de U.

Le patin 30 comprend une première branche 31 dont la section est telle qu'elle peut pénétrer et coulisser dans l'ouverture 23. Le patin 31 comprend également une seconde branche 32 reliée à la branche 31 par un fond 33.

La branche 31 est pourvue d'un nez d'extrémité 34 faisant saillie en direction de l'arche 18. Ce nez présente une surface 34a globalement inclinée par rapport à l'axe longitudinal X-X' de la branche 31 et une seconde surface 34b globalement perpendiculaire à cet axe.

La géométrie du nez 34 est telle qu'il ne s'oppose pas à l'introduction de la branche 31 dans l'ouverture 23, dans le sens de la flèche F₃ à la figure 1, mais qui s'oppose à son extraction dans le sens de la flèche F₄ à la figure 7.

En pratique, les pontets 24 et 25 sont rompus lorsqu'on exerce sur le patin 30 un effort F₅ d'introduction de la branche 31 dans l'ouverture 23.

La branche 31 est freinée mécaniquement à l'intérieur de l'ouverture 23 grâce à deux nervures 35 et 35' que l'on peut qualifié de « gaudrons » et qui sont comprimées lors de l'introduction de la branche 31 dans l'ouverture 23. En d'autres termes, les nervures 35 et 35' augmentent sensiblement le coefficient de frottement de la branche 31 dans l'ouverture 23, de sorte que, une fois que le patin 30 a été positionné par rapport à la saillie 22 grâce à l'effort F₅ de mise en place, il a tendance à rester en place, sans coulisser par rapport à l'axe longitudinal Y-Y' de l'ouverture 23 qui est alors confondu avec l'axe X-X'.

D'autres moyens de freinage de la branche 31 dans l'ouverture 23 peuvent être prévus, tels que des dents ou un dimensionnement adapté de la section de la branche 31 par rapport aux dimensions intérieures de l'ouverture 23.

La branche 32 est pourvue d'une surface externe 32a globalement en forme de tronçon de cylindre dont on note R le rayon de courbure. Ce rayon R est relativement important par rapport aux autres rayons de courbure des surfaces du dispositif 10, de sorte que la surface 32a permet de répartir un effort F₆ s'exerçant sensiblement dans une direction perpendiculaire à l'axe X-X'.

Ainsi, comme représenté à la figure 6, lorsque le patin 30 vient en contact avec le bord 51 d'un logement 50 prévu dans la porte P pour la mise en place d'une serrure à un stade ultérieur de la fabrication du véhicule, l'effort F₆ peut être réparti sur le bord 51, sans risque de déformation localisée de ce bord. La possibilité de coulissement du patin 30 par rapport au corps 11, possibilité qui est représentée par la double flèche F₃-F₄, permet d'ajuster avec une bonne précision la position du patin 30 par rapport à la géométrie et à la position exacte du fond 51a du bord 51, en tenant compte des tolérances de positionnement de la porte P par rapport à la caisse C.

Comme représenté aux figures 1 à 4, le dispositif 10 peut être moulé en une seule pièce en matière plastique, les éléments 11 et 30 étant reliés par les pontets 24 et 25, ce qui permet une manipulation aisée du dispositif avant que l'opérateur n'introduise la branche 31 du patin 30 dans l'ouverture 23 grâce à l'effort F₅. Lorsque cette introduction a été réalisée, les pontets 24 et 25 ne sont plus nécessaires puisque le patin 30 ne peut pas être extrait de l'ouverture 23, compte tenu de la géométrie du nez 34.

Comme il ressort de la figure 7, la position du patin 30 par rapport au corps 11 est ajustable parallèlement à la direction de l'axe X-X' avec une course d. On choisit la course d en fonction des variations habituelles de la hauteur de la porte P par rapport à la caisse C.

Le coulissement final de la branche 31 selon l'axe Y-Y' de l'ouverture 23 a lieu lorsque la porte P atteint sa position fermée, ce coulissement étant obtenu automatiquement grâce au transfert de l'énergie cinétique de la porte P.

## Revendications

1. Dispositif d'écartement et de verrouillage provisoire d'un ouvrant sur une caisse de véhicule automobile permettant de maintenir ledit ouvrant au voisinage d'une position de fermeture par rapport à ladite caisse, ledit dispositif comprenant un corps (11) destiné à être immobilisé sur ladite caisse, au niveau d'une zone de fixation d'une gâche, et un bec (20) apte à interagir avec un bord d'un logement de réception d'une serrure ménagée dans ledit ouvrant, pour verrouiller ledit ouvrant dans ladite position, **caractérisé en ce que** ledit corps (11) est équipé d'un patin (30) mobile (F₃-F₄) par rapport audit corps, ledit patin étant apte à venir en appui contre un bord (51) dudit logement (50).

2. Dispositif selon la revendication 1, **caractérisé en ce que** ledit patin (30) forme une surface (32) de contact avec ledit bord (51) dudit logement (50) telle que ladite surface peut venir en appui contre ledit bord sans dégrader la géométrie dudit bord.

3. Dispositif selon l'une des revendications 1 ou 2, **caractérisé en ce que** ledit patin (30) forme une surface convexe (32a) d'appui contre ledit bord, ladite surface ayant globalement une forme de secteur de cylindre.

4. Dispositif selon l'une des revendications 2 ou 3, **caractérisé en ce que** le rayon de courbure (R) de ladite surface (32a) est sensiblement égal au rayon de courbure de la partie (51a) dudit bord (51) contre laquelle ledit patin (30) est prévu pour venir en appui (F₆).

5. Dispositif selon l'une des revendications précédentes, **caractérisé en ce que** ledit patin (30) comprend une branche (31) apte à coulisser (F₃-F₄) dans une ouverture (23) de forme correspondante prévu dans une partie (22) dudit corps (11).

6. Dispositif selon la revendication 5, **caractérisé en ce que** ladite branche (6) est pourvue d'un moyen d'arrêt (34) apte à empêcher une extraction (F₄) de ladite branche par rapport à ladite ouverture (23).

7. Dispositif selon l'une des revendications 5 ou 6, **caractérisé en ce qu'**il comprend des pontets sécables (24, 25) reliant ledit patin (30) audit corps (11) avant introduction (F₅) de ladite branche (31) du patin dans ladite ouverture (23) dudit corps (11).

8. Dispositif selon l'une des revendications précédentes, **caractérisé en ce que** ledit patin (31) est freiné mécaniquement dans son mouvement (F₃-F₄) par rapport audit corps (11).

9. Dispositif selon les revendications 5 et 8, **caractérisé en ce que** ledit patin (30) est pourvu de nervures (35, 35') prévues pour être écrasées lors de l'introduction (F₅) de ladite branche (31) dans ladite ouverture (23), lesdites nervures étant aptes à frotter contre le bord interne de ladite ouverture.

10. Dispositif selon l'une des revendications précédentes, **caractérisé en ce que** ledit corps (11) et ledit bec (20) sont reliés par une languette (19) élastique réalisée dans un matériau différent de celui dudit corps et dont les propriétés mécaniques ne sont pas sensiblement altérées à une température de l'ordre de 80°C.

11. Dispositif selon la revendication 10, **caractérisé en ce que** ladite languette (19) est en matériau composite et comprend des fibres de verre.

12. Dispositif selon la revendication 10, **caractérisé en ce que** ladite languette (19) est métallique.

13. Dispositif selon la revendication 12, **caractérisé en ce que** ladite languette (19) est en acier à ressort.

14. Dispositif selon l'une des revendications 10 à 13, **caractérisé en ce qu'**une partie (18) dudit corps (11) est surmoulée sur ladite languette (19).

15. Dispositif selon l'une des revendications 10 à 14, **caractérisé en ce que** ledit bec (20) est surmoulé sur ladite languette (19).

16. Dispositif selon l'une des revendications 10 à 15, **caractérisé en ce que** ladite languette (19) est pourvue d'une ouverture (19a) d'ancrage dudit bec (20).

17. Dispositif selon l'une des revendications 1 à 9, **caractérisé en ce qu'**il est monobloc et réalisé en matière plastique.

18. Procédé de fabrication d'un dispositif de verrouillage provisoire selon l'une des revendications précédentes, **caractérisé en ce qu'**il consiste à mouler de façon monobloc ledit corps (11) et ledit patin (30), ce corps et ce patin étant reliés par des pontets sécables (24, 25).

19. Procédé de fabrication d'un dispositif de verrouillage provisoire selon l'une des revendications 10 à 16, **caractérisé en ce qu'**il comprend une étape consistant à surmouler une partie (18) dudit corps (11) et/ou ledit bec (20) sur ladite languette (19).

## Patentansprüche

1. Vorrichtung zum provisorischen Beabstanden und Verriegeln eines Öffnungselementes an einer Karosserie eines Automobils, die ermöglicht, das Öffnungselement in der Nähe einer Schließposition in Bezug auf die Karosserie zu halten, wobei die Vorrichtung einen Körper (11), der an der Karosserie an einer Befestigungszone einer Schlossplatte festlegbar ist, und eine Nase umfasst, die geeignet ist, mit einem Rand eines in dem Öffnungselement eingearbeiteten Aufnahmeraumes eines Schlosses zusammenzuwirken, um das Öffnungselement in der Position zu verriegeln,
**dadurch gekennzeichnet,**
**dass** der Körper (11) mit einem Schuh (30) ausgerüstet ist, der in Bezug auf den Körper beweglich ist (F₃ - F₄), wobei der Schuh zur Abstützung gegen einen Rand (51) der Aufnahme (50) geeignet ist.

2. Vorrichtung nach Anspruch 1, **dadurch gekennzeichnet, dass** der Schuh (30) eine Kontaktfläche (32) mit dem Rand (51) der Aufnahme (50) derart bildet, dass die Fläche in Abstützung gegen den Rand kommen kann, ohne die Geometrie des Randes zu beschädigen.

3. Vorrichtung nach Anspruch 1 oder Anspruch 2, **dadurch gekennzeichnet, dass** der Schuh (30) eine konvexe (32a) Abstützfläche gegen den Rand bildet, wobei die Fläche im Wesentlichen die Form eines Zylindersektors aufweist.

4. Vorrichtung nach einem der Ansprüche 2 oder 3, **dadurch gekennzeichnet, dass** der Krümmungsradius (R) der Fläche (32a) im Wesentlichen gleich dem Krümmungsradius des Bereichs (51a) des Randes (51) ist, gegen den der Schuh (30) in Abstützung (F₆) kommen soll.

5. Vorrichtung nach einem der vorhergehenden Ansprüche, **dadurch gekennzeichnet, dass** der Schuh (30) einen Arm (31) umfasst, der zum Gleiten (F₃-F₄) in einer Öffnung (23) mit korrespondierender Form, die in einem Teil (22) des Körpers vorgesehen ist, geeignet ist.

6. Vorrichtung nach Anspruch 5, **dadurch gekennzeichnet, dass** der Arm (6) mit einem Anhaltemittel (34) versehen ist, das geeignet ist, ein Herausziehen (F₄) des Arms in Bezug auf die Öffnung (23) zu verhindern.

7. Vorrichtung nach einem der Ansprüche 5 oder 6, **dadurch gekennzeichnet, dass** sie trennbare Brücken (24, 25) umfasst, die den Schuh (30) mit dem Körper (11) vor der Einführung (F₅) des Armes (31) des Schuhs in die Öffnung (23) des Körpers (11) verbinden.

8. Vorrichtung nach einem der vorhergehenden Ansprüche, **dadurch gekennzeichnet, dass** der Schuh (31) mechanisch in seiner Bewegung (F₃-F₄) in Bezug auf den Körper (11) gebremst wird.

9. Vorrichtung nach den Ansprüchen 5 und 8, **dadurch gekennzeichnet, dass** der Schuh (30) mit Rippen (35, 35') versehen ist, die vorgesehen sind, um bei der Einführung (F₅) des Armes (31) in die Öffnung (23) gequetscht zu werden, wobei die Rippen geeignet sind, an dem Innenrand der Öffnung zu schleifen.

10. Vorrichtung nach einem der vorhergehenden Ansprüche, **dadurch gekennzeichnet, dass** der Körper (11) und die Nase (20) durch eine elastische Zunge (10) verbunden sind, die aus einem Material hergestellt ist, das unterschiedlich zu dem des Körpers ist und dessen mechanische Eigenschaften sich bei einer Temperatur in der Größenordnung von 80°C nicht wesentlich ändern.

11. Vorrichtung nach Anspruch 10, **dadurch gekennzeichnet, dass** die Zunge (19) aus einem Verbundwerkstoff besteht und Glasfasern umfasst.

12. Vorrichtung nach Anspruch 10, **dadurch gekennzeichnet, dass** die Zunge (19) metallisch ist.

13. Vorrichtung nach Anspruch 12, **dadurch gekennzeichnet, dass** die Zunge (19) aus Federstahl besteht.

14. Vorrichtung nach einem der Ansprüche 10 bis 13, **dadurch gekennzeichnet, dass** ein Teil (18) des Körpers (11) auf die Zunge (19) aufgeformt ist.

15. Vorrichtung nach einem der Ansprüche 10 bis 14, **dadurch gekennzeichnet, dass** die Nase (20) auf die Zunge (19) aufgeformt ist.

16. Vorrichtung nach einem der Ansprüche 10 bis 15, **dadurch gekennzeichnet, dass** die Zunge (19) mit einer Verankerungsöffnung (19a) für die Nase (20) versehen ist.

17. Vorrichtung nach einem der Ansprüche 1 bis 9, **dadurch gekennzeichnet, dass** sie einstückig ist und aus einem Kunststoff hergestellt ist.

18. Verfahren zur Herstellung einer provisorischen Verriegelungsvorrichtung nach einem der vorhergehenden Ansprüche, **dadurch gekennzeichnet, dass** es darin besteht, in einstückiger Weise den Körper (11) und den Schuh (30) zu formen, wobei dieser Körper und dieser Schuh durch trennbare Brücken (24, 25) miteinander verbunden sind.

19. Verfahren zur Herstellung einer provisorischen Verriegelungsvorrichtung nach einem der vorhergehenden Ansprüche 10 bis 16, **dadurch gekennzeichnet, dass** es einen Schritt umfasst, der darin besteht, einen Teil (18) des Körpers (11) und/oder die Nase (20) auf die Zunge (19) aufzuformen.

## Claims

1. Device for spacing and temporary locking of an opening leaf on bodywork of a motor vehicle which makes it possible to maintain the said opening leaf in the vicinity of a position of closure relative to the said bodywork, the said device comprising a body (11) which is designed to be immobilised on the said bodywork at an area of securing of a catch, and a nose (20) which can interact with an edge of a receptacle to receive a lock which is provided in the said opening leaf, in order to lock the said opening leaf in the said position, **characterised in that** the said body (11) is equipped with a block (30) which is mobile (F₃-F₄) relative to the said body, the said block being able to be supported against an edge (51) of the said receptacle (50).

2. Device according to claim 1, **characterised in that** the said block (30) forms a contact surface (32) with the said edge (51) of the said receptacle (50), such that the said surface can be supported against the said edge without detracting from the geometry of the said edge.

3. Device according to claim 1 or claim 2, **characterised in that** the said block (30) forms a convex surface (32a) for support against the said edge, the said surface having globally the form of a segment of a cylinder.

4. Device according to claim 2 or claim 3, **characterised in that** the radius of curvature (R) of the said surface (32a) is substantially equal to the radius of curvature of the part (51a) of the said edge (51) against which the said block (30) is designed to be supported (F₆).

5. Device according to any one of the preceding claims, **characterised in that** the said block (30) comprises a branch (31) which can slide (F₃-F₄) in an opening (23) with a corresponding form provided in a part (22) of the said body (11).

6. Device according to claim 5, **characterised in that** the said branch (6) is provided with a stop means (34) which can prevent extraction (F₄) of the said branch relative to the said opening (23).

7. Device according to claim 5 or claim 6, **characterised in that** it comprises connecting straps (24, 25) that can be cut, which connect the said block (30) to the said body (11) before introduction (F₅) of the said branch (31) of the block in the said opening (23) in the said body (11).

8. Device according to any one of the preceding claims, **characterised in that** the said block (31) is braked mechanically in its movement (F₃-F₄) relative to the said body (11).

9. Device according to claims 5 and 8, **characterised in that** the said block (30) is provided with ribs (35, 35') which are designed to be crushed during introduction (F₅) of the said branch (31) in the said opening (23), the said ribs being able to rub against the inner edge of the said opening.

10. Device according to any one of the preceding claims, **characterised in that** the said body (11) and the said nose (20) are connected by a resilient tongue (19) made of a material different from that of the said body, and the mechanical properties of which do not deteriorate substantially at a temperature of approximately 80°C.

11. Device according to claim 10, **characterised in that** the said tongue (19) is made of composite material and comprises glass fibres.

12. Device according to claim 10, **characterised in that** the said tongue (19) is made of metal.

13. Device according to claim 12, **characterised in that** the said tongue (19) is made of sprung steel.

14. Device according to any one of claims 10 to 13, **characterised in that** part (18) of the said body (11) is over-moulded on the said tongue (19).

15. Device according to any one of claims 10 to 14, **characterised in that** the said nose (20) is over-moulded on the said tongue (19).

16. Device according to any one of claims 10 to 15, **characterised in that** the said tongue (19) is provided with an opening (19a) for anchorage of the said nose (20).

17. Device according to any one of claims 1 to 9, **characterised in that** it is made in a single piece of plastics material.

18. Method for production of a temporary locking device according to any one of the preceding claims, **characterised in that** it consists of moulding the said body (11) and the said block (30) in a single piece, this body and this block being connected by connecting straps (24, 25) that can be cut.

19. Method for production of a temporary locking device according to any one of the claims 10 to 16, **characterised in that** it comprises a step which consists of over-moulding a part (18) of the said body (11) and/or the said nose (20) on the said tongue (19).
